# EUROPÄISCHE PATENTSCHRIFT

(11) **EP 1 259 099 B1**
(45) Veröffentlichungstag und Bekanntmachung des Hinweises auf die Patenterteilung: **02.06.2010**
(21) Anmeldenummer: 02005138.9
(22) Anmeldetag: 07.03.2002
(51) Int. Cl.: H05B 41/08, H01J 7/30, H01J 17/30, H01J 61/54

(54) **Glimmzünder**
Glow starter
Amorçeur du type à lueur

(30) Priorität: 18.05.2001 DE 10125212
(43) Veröffentlichungstag der Anmeldung: 20.11.2002
(73) Patentinhaber: Osram Gesellschaft mit beschränkter Haftung, 81543 München (DE)
(72) Erfinder: Fuchs, Kirsten, 86415 Mering (DE); Konrad, Armin, Dr., 86830 Schwabmuenchen (DE); Noll, Thomas, Dr., 85110 Kipfenberg (DE); Zachau, Martin, Dr., 82269 Geltendorf (DE)

(56) Entgegenhaltungen:
- EP-A- 0 466 138
- PATENT ABSTRACTS OF JAPAN Bd. 1998, Nr. 14, 31. Dezember 1998 (1998-12-31) -& JP 10 255724 A (NEMOTO TOKUSHU KAGAKU KK), 25. September 1998 (1998-09-25)

## Beschreibung

Die Erfindung betrifft ein Verfahren zum Betreiben einer Niederdruckentladungslampe an konventionellen Vorschaltgeräten ('Drosseln'), wobei der Lampe zum Zünden der Entladung ein Glimmzünder zugeordnet ist. Dieser Glimmzünder kann bei stabförmigen Leuchtstofflampen in einem separaten Gehäuse außerhalb der Lampe angeordnet sein (im Folgenden als 'Glimmstarter' bezeichnet). Bei Kompaktleuchtstofflampen (KLL) kann der Glimmzünder im Gehäuse der Lampe untergebracht sein (im Folgenden als 'KLL-Glimmzünder' bezeichnet). Die Erfindung betrifft des weiteren einen Glimmzünder, eine mit einem derartigen Glimmzünder ausgestattete Kompaktleuchtstofflampe, eine mit einer solchen Kompaktleuchtstofflampe ausgerüsteten Leuchte, einen Glimmstarter und eine Leuchte mit einer Niederdruckentladungslampe, die mit einem derartigen Glimmstarter ausgerüstet ist.

Zur Erzeugung der für das Starten einer Niederdruck-Entladungslampe erforderlichen Zündspannung wird in vielen Anwendungen, die auf dem Prinzip der Drossel-Starter-Schaltung aufbauen, ein Glimmstarter verwendet, der herkömmlicherweise einen Glimmzünder und einen Entstörkondensator enthält. Dieser Glimmstarter wird parallel zur Lampe und in Reihe zu den Lampenelektroden angeschlossen. Diese bekannten Glimmzünder haben zwei Elektroden, von denen zumindest eine aus Thermobimetall gefertigt ist. Die Elektroden sind in einem mit einem Füllgas gefüllten Glimmzünder-Kolben angeordnet. Durch Anlegen einer Spannung - üblicherweise der Netzspannung - an die Elektroden und die damit einhergehende Glimmentladung zwischen den Elektroden erwärmt sich das Thermobimetall, so dass der durch die beiden Elektroden definierte Kontakt geschlossen wird und der volle Kurzschlussstrom der Drossel durch die Elektroden der Lampe fließt. Dabei tritt an den geschlossenen Kontakten keine Glimmentladung auf, so dass das Thermobimetall abkühlt und der Kurzschluss durch Öffnen des Kontaktes aufgehoben wird. Durch diese Unterbrechung des Stromflusses wird in der Drossel ein Spannungsstoss induziert, der wesentlich höher als die Netzspannung ist und der ausreicht, um die Niederdruckentladungslampe zu zünden. KLL-Glimmzünder sind üblicherweise zusammen mit dem parallel-geschalteten Funkentstörkondensator direkt im Sockel der KLL untergebracht, die Funktionsweise ist analog zu der von Glimmstartern.

Voraussetzung für den Startvorgang der Lampe ist, dass innerhalb des Glimmzünder-Kolbens eine gewisse Mindestanzahl von freien Elektronen vorhanden sein muss, um einen lonisierungsprozess und die zum Aufheizen der Elektroden erforderliche Glimmentladung in Gang zu setzen. Bei einer zu geringen Anzahl an freien Elektronen kann es zu einer im praktischen Einsatz nicht akzeptablen Verzögerung der Zündung des Zündvorganges (Zündverzug), und im schlimmsten Fall zum Nichtzünden des Glimmzünders, kommen.

Erfahrungsgemäß zeigen Glimmzünder keinen oder nur einen geringen Zündverzug, wenn das Starten der Niederdruck-Entladungslampe bei Helligkeit (Tageslicht oder künstliches Licht) erfolgt. Der Grund hierfür liegt darin, dass durch das auf die Elektroden des Glimmzünders fallende Licht freie Elektronen über Photoeffekt und/oder Photoionisation von angeregten Atomen des Füllgases erzeugt werden.

Der Zündverzug ist dagegen beim Zünden der Lampe in Dunkelheit besonders ausgeprägt, da die Verstärkung im elektrischen Feld zwischen den Elektroden so gering ist, dass die wenigen erzeugten Ladungsträger - insbesondere Elektronen - aufgrund von Verlust-Prozessen, wie bspw. Rekombination, inelastischen Stößen mit Verunreinigungen verloren gehen und die Elektronenlawine somit verlöscht, bevor sie an der Anode ankommt.

Dieses Problem wird bisher durch Zugabe von radioaktiven Inhaltsstoffen, bspw. Krypton-85, Tritium oder Thorium gelöst. Durch die ionisierende Wirkung dieser radioaktiven Inhaltsstoffe werden zusätzliche Ladungsträger erzeugt, so dass einem Erlöschen der Elektronenlawine auch bei einem Startvorgang in Dunkelheit vorgebeugt werden kann.

Wegen einer geplanten Änderung der Strahlenschutzverordnung und der Transportvorschriften und des zunehmenden Druckes seitens der Öffentlichkeit auf die Lampenhersteller dürfte ein Verzicht auf radioaktive Inhaltsstoffe in Glimmzündern unumgänglich sein. Dabei sind jedoch erhebliche konstruktive und verfahrenstechnische Maßnahmen erforderlich, um den eingangs beschriebenen Zündverzug auch beim Starten der Lampe in Dunkelheit zu minimieren. Aus diesem Grund wurde bereits in der JP 10 255 724 vorgeschlagen einen Glimmzünder mit einem Speicherleuchtstoff zu verwenden. Dabei ist der Speicherleuchtstoff Bestandteil des Glimmzünders, der durch die beiden Elektroden definierte Kontakt geschlossen wird und der volle Kurzschlussstrom der Drossel durch die Elektroden der Lampe fließt. Dabei tritt an den geschlossenen Kontakten keine Glimmentladung auf, so dass das Thermobimetall abkühlt und der Kurzschluss durch Öffnen des Kontaktes aufgehoben wird. Durch diese Unterbrechung des Stromflusses wird in der Drossel ein Spannungsstoß induziert, der wesentlich höher als die Netzspannung ist und der ausreicht, um die Niederdruckentladungslampe zu zünden. KLL-Glimmzünder sind üblicherweise zusammen mit dem parallel-geschalteten Funkentstörkondensator direkt im Sockel der KLL untergebracht, die Funktionsweise ist analog zu der von Glimmstartern.

Voraussetzung für den Startvorgang der Lampe ist, dass innerhalb des Glimmzünder-Kolbens eine gewisse Mindestanzahl von freien Elektronen vorhanden sein muss, um einen Ionisierungsprozess und die zum Aufheizen der Elektroden erforderliche Glimmentladung in Gang zu setzen. Bei einer zu geringen Anzahl an freien Elektronen kann es zu einer im praktischen Einsatz nicht akzeptablen Verzögerung der Zündung des Zündvorganges (Zündverzug), und im schlimmsten Fall zum Nichtzünden des Glimmzünders, kommen.

Erfahrungsgemäß zeigen Glimmzünder keinen oder nur einen geringen Zündverzug, wenn das Starten der Niederdruck-Entladungslampe bei Helligkeit (Tageslicht oder künstliches Licht) erfolgt. Der Grund hierfür liegt darin, dass durch das auf die Elektroden des Glimmzünders fallende Licht freie Elektronen über Photoeffekt und/oder Photoionisation von angeregten Atomen des Füllgases erzeugt werden.

Der Zündverzug ist dagegen beim Zünden der Lampe in Dunkelheit besonders ausgeprägt, da die Verstärkung im elektrischen Feld zwischen den Elektroden so gering ist, dass die wenigen erzeugten Ladungsträger - insbesondere Elektronen - aufgrund von Verlust-Prozessen, wie bspw. Rekombination, inelastischen Stößen mit Verunreinigungen verloren gehen und die Elektronenlawine somit verlöscht, bevor sie an der Anode ankommt.

Dieses Problem wird bisher durch Zugabe von radioaktiven Inhaltsstoffen, bspw. Krypton-85, Tritium oder Thorium gelöst. Durch die ionisierende Wirkung dieser radioaktiven Inhaltsstoffe werden zusätzliche Ladungsträger erzeugt, so dass einem Erlöschen der Elektronenlawine auch bei einem Startvorgang in Dunkelheit vorgebeugt werden kann.

Wegen einer geplanten Änderung der Strahlenschutzverordnung und der Transportvorschriften und des zunehmenden Druckes seitens der Öffentlichkeit auf die Lampenhersteller dürfte ein Verzicht auf radioaktive Inhaltsstoffe in Glimmzündern unumgänglich sein. Dabei sind jedoch erhebliche konstruktive und verfahrenstechnische Maßnahmen erforderlich, um den eingangs beschriebenen Zündverzug auch beim Starten der Lampe in Dunkelheit zu minimieren.

In der US 5,512,799 wird ein radioaktivitätsfreier Glimmzünder beschrieben, bei dem elektrolumineszierender Leuchtstoff verwendet wird, um beim Startvorgang Licht zu emittieren. Dieser elektrolumineszierende Lichtemitter wird durch die Wechselspannung angeregt, mit der die Elektroden des Glimmzünders beaufschlagt sind.

Nachteilig bei dieser aus der US 5,512,799 bekannten Lösung ist, dass ein erheblicher vorrichtungs- und verfahrenstechnischer Aufwand zur Verdrahtung und Lagefixierung des Lichtemitters (Leuchtstoff) erforderlich ist.

Demgegenüber liegt der Erfindung die Aufgabe zugrunde, ein Verfahren zum Betreiben einer Niederdruckentladungslampe, einen Glimmzünder, eine mit einem derartigen Glimmzünder ausgestattete Kompaktleuchtstofflampe, eine mit einer solchen Kompaktleuchtstofflampe ausgerüsteten Leuchte, einen Glimmstarter sowie eine mit einem Glimmstarter betriebene Leuchte zu schaffen, wobei die Zündverzögerung mit minimalem vorrichtungstechnischem Aufwand minimiert ist.

Diese Aufgabe wird durch ein Verfahren mit den Merkmalen des Patentanspruches 1 sowie einen Glimmzünder gemäß den Patentansprüchen 2 bis 12 , eine mit einem derartigen Glimmzünder ausgestattete Kompaktleuchtstofflampe gemäß den Patentansprüchen 20 bis 25, eine mit einer solchen Kompaktleuchtstofflampe ausgerüsteten Leuchte gemäß Patentanspruch 26, einen Glimmstarter gemäß den Patentansprüchen 13 bis 18 und eine mit einem derartigen Glimmstarter ausgeführte Leuchte gemäß Anspruch 19 gelöst.

Erfindungsgemäß wird ein Glimmzünder mit einem Speicherleuchtstoff eingesetzt, der durch Tages- oder Kunstlicht, bspw. das Licht einer Leuchtstofflampe, aufgeladen wird. Dieser Speicherleuchtstoff emittiert nach dem Aufladen auch bei Dunkelheit Licht in einem geeigneten Spektralbereich, so dass im Glimmzünder genügend freie Ladungsträger vorhanden sind, um den Ionisierungsprozess während des Startvorgangs in Gang zu setzen. Da dieser Speicherleuchtstoff ohne zusätzliche Verdrahtung auf einfache Weise an einer geeigneten Position angebracht werden kann, ist der Aufwand zur Herstellung wesentlich geringer als bei der eingangs beschriebenen Lösung.

Der Speicherleuchtstoff kann bspw. auf den Glimmzünder-Kolben aufgebracht werden, und zwar sowohl direkt in Form einer Beschichtung als auch indirekt durch Aufbringung eines weiteren Vorerzeugnisses, welches als Träger für den Speicherleuchtstoff dient oder ihn enthält (bspw. Aufbringung einer transparenten Kunststofffolie, die den Speicherleuchtstoff enthält). Alternativ kann der Speicherleuchtstoff bei Glimmstartern auch auf irgendeine Art an anderen Glimmstarter-Komponenten angebracht werden, bspw. an einer den Kolben umgebenden Starterhülse, die den Glimmzünder gehäuseartig umgibt (bspw. als Beimengung zum Kunststoffgranulat). Des weiteren besteht bei KLL-Glimmzündern die Möglichkeit, den Leuchtstoff auf irgendeiner Art an den Glimmzünder umgebenden Lampenteilen oder dem Kondensator anzubringen (bspw. als Beimengung zum Kunststoff des Lampensockels).

Eine besonders einfache Lösung bei Glimmstartern besteht darin, die Starterhülse im Spritzgießverfahren aus Kunststoff herzustellen und dabei den Speicherleuchtstoff als Pulver dem Granulat zuzumischen, so dass dieser in die Starterhülse integriert ist. Diese Variante setzt die Verwendung von transparentem Grundmaterial zur Fertigung der Starterhülse voraus.

Eine besonders einfache Lösung bei Glimmzündern besteht darin, den Glimmzünder mit einer transparenten Kunststofffolie zu versehen, die den Speicherleuchtstoff als Beimengung enthält.

Vorteil der beiden genannten besonders einfachen Varianten (Beimengung zu Kunststoff) ist, dass durch den Einschluss in das Kunststoffmaterial der Speicherleuchtstoff vor Umgebungseinflüssen, bspw. Wasseraufnahme, geschützt ist und einer Alterung dadurch vorgebeugt wird.

Die Ausbildung der freien Ladungsträger setzt voraus, dass im Bereich der Elektroden des Glimmzünders zumindest ein Material vorhanden ist, das bei Bestrahlung mit dem Licht des Speicherleuchtstoffes Photoelektronen in ausreichender Menge abgibt, um die Photoionisation anzuschieben. Dabei hat sich eine Beschichtung aus Lanthan, Cer oder einer Legierung, die Lanthan und Cer enthält, als besonders gut geeignet herausgestellt.

Die Beschichtung wird vorzugsweise in dem Bereich starker Potentialgradienten, also im Bereich der geringsten Elektrodenabstände ausgebildet.

Der Speicherleuchtstoff wird vorzugsweise derart gewählt, dass er Licht im Wellenlängenbereich zwischen der Transmissionsgrenze des für den Glimmzünder-Kolben verwendeten Glases und der relevanten Grenzwellenlänge für Photoemission an den Elektroden abstrahlt. Diese Grenzwellenlänge hängt ab von der chemischen Zusammensetzung der verwendeten Elektrodenmaterialien sowie der Art ihrer Einbringung und ihres Verbundes.

Sonstige vorteilhafte Weiterbildungen der Erfindung sind Gegenstand der weiteren Unteransprüche.

Im folgenden werden zwei bevorzugte Ausführungsbeispiele der Erfindung anhand schematischer Zeichnungen näher erläutert.

Es zeigen:
- Figur 1: eine vereinfachte Schnittdarstellung eines Glimmstarters,
- Figur 2: Vergleiche des Zündverzuges erfindungsgemäßer Glimmstarter und Glimmstarter ohne Speicherleuchtstoff.
- Figur 3: eine schematische Darstellung einer Kompaktleuchtstofflampe mit eingebautem, erfindungsgemäßen Glimmzünder
- Figur 4: Vergleiche des Zündverzugs von erfindungsgemäßen KLL-Glimmzündern mit dem Zündverzug von KLL-Glimmzündern ohne Speicherleuchtstoff.

Jeweils sich entsprechende Komponenten des Glimmstarters (Figur 1) und des KLL-Glimmzünders (Figur 3) sind zur Wahrung der Übersichtlichkeit mit gleichen Nummern versehen.

Der in Figur 1 schematisch dargestellte Glimmstarter 1 hat einen Glimmzünder 2, der gemeinsam mit einem Entstörkondensator 3 in einem Gehäuse bestehend aus einer Starterhülse 4 und einer Bodenplatte 14 aufgenommen ist. Der Glimmzünder 2 hat einen Kolben 6 aus Glas, dessen Innenraum 7 über einen Pumpstängel 8 evakuiert und mit einem Füllgas befüllt wird. Dieses enthält in der Regel zumindest ein Edelgas.

In dem Innenraum des Glimmzünders 7 sind zwei Elektroden 9, 10 ausgebildet, die über eine Quetschung 11 relativ zueinander lagepositioniert sind. Zumindest eine 9 der Elektroden 9, 10 besteht aus Thermobimetall, so dass die beiden Elektroden 9, 10 durch die Wärmeausbiegung des Thermobimetalls in Anlage aneinander gebracht werden können.

Die beiden Elektroden 9, 10 durchstoßen im Bereich der Quetschung 11 den Tellerfuß 12, der den Boden des Glimmzünderkolbens 6 bildet, und sind zu Kontaktstiften 13 für den elektrischen Anschluss in der Bodenplatte 14 geführt. Bei dem dargestellten Ausführungsbeispiel ist die Starterhülse 4 im Spritzgießverfahren aus einem transparenten Kunststoff hergestellt, wobei dem Kunststoffgranulat ein Anteil an Speicherleuchtstoff 5 zugeführt ist. Ein derartiger Speicherleuchtstoff 5 ist in der Lage, bei Tageslicht oder bei Betrieb der dem Glimmstarter zugeordneten Niederdruckentladungslampe Licht zu speichern und dieses in der Folge über einen längeren Zeitraum abzugeben. Dieser Vorgang ist in etwa vergleichbar mit dem elektrischen Ladevorgang eines Akkus, der im Anschluss daran seine Energie an einen elektrischen Verbraucher abgibt. Der Speicherleuchtstoff 5 wirkt somit wie eine "Hilfsbeleuchtung", über die Licht an den Glimmzünder 2 abgegeben wird.

Anstelle der Einbettung des Speicherleuchtstoffes 5 in die Hülse.4 beim Spritzgießverfahren kann dieser bspw. auch als Beschichtung auf die Innenoder Außenumfangsfläche der Starterhülse 4 oder auch auf Innen- oder Außenfläche des Glimmzünder-Kolbens 6 aufgebracht werden. Ein derartiger Leuchtstoff leuchtet bereits nach wenigen Minuten Aufladen mittels einer Leuchtstofflampe im Dunkeln für einige Stunden schwach violett. Nach längeren Zeiten (bspw. 64h) ist mit dem menschlichen Auge keine Lichtemission mehr zu erkennen, die abgegebenen Photonen reichen jedoch immer noch zu einer Verbesserung der Zündung der Glimmentladung im Glimmzünder aus. Bei der Auswahl des Speicherleuchtstoffes, des Materials der Starterhülse und des Glimmzünderkolbens ist darauf zu achten, dass die Emissionsbande des Speicherleuchtstoffes in der kurzwelligen Flanke, d.h. im Bereich der Grenzwellenlänge für Photoeffekt und Photoionisation nicht durch Wechselwirkung mit dem Starterhülsenmaterial bzw. dem Material des Glimmzünderkolbens abgeschnitten wird.

Bei dem dargestellten Ausführungsbeispiel ist auf eine Elektrode 10 im Bereich des minimalen Elektrodenabstandes ein Metall-Plättchen 15 aufgeschweißt. Das Material dieses Plättchens 15 ist derart gewählt, dass bei einer Bestrahlung mit dem Licht des Speicherleuchtstoffes 5 Photoelektronen in ausreichender Menge erzeugt werden, die den Zündprozess zwischen den Elektroden 9, 10 des Glimmzünders unterstützen. Bei Testversuchen hat sich die Verwendung von Cer-Mischmetall als besonders gut geeignet herausgestellt, wobei das Cer-Mischmetall im Bereich starker Potentialgradienten, also vorzugsweise im Bereich des geringsten Elektrodenabstandes angebracht werden sollte.

Der Speicherleuchtstoff 5 und das im Elektrodenbereich zusätzlich aufgebrachte Metallplättchen 15 werden demgemäss so gewählt, dass die vom Speicherleuchtstoff emittierte elektromagnetische Strahlung zumindest teilweise kurzwelliger ist als die Grenzwellenlänge für Photoemission des Metalls 15. Zudem muss diese Strahlung von allen dazwischenliegenden Materialien (bspw. Glas des Glimmzünderkolbens 6) zumindest teilweise durchgelassen werden.

Messungen ergaben, dass ein geeigneter Speicherleuchtstoff 5 ein Emissionsband im Wellenlängenbereich von ca. 390 bis 530 nm aufweist, während die Grenzwellenlängen der im Cer-Mischmetall enthaltenen Elemente Cer und Praseodym bei 430 nm bzw. bei 460 nm liegen (Anteile dieser Elemente im Cer-Mischmetall: 48-55 Gewichts-% bzw. 4-7 Gewichts-%). Somit liegt ein Teil des Emissionsspektrums des Speicherleuchtstoffes 5 unterhalb der Grenzwellenlänge von Cer. Die Lichtemission des Speicherleuchtstoffes 5 bewirkt, dass von der mit dem Metallplättchen 15 versehenen Elektrode 10 durch Photoeffekt freie Elektronen erzeugt werden, die bei Anlegen einer Spannung an dem Glimmzünder eine Townsend-Lawine initiieren und somit ein Zünden des Glimmstarters 1 ohne nennenswerten Zündverzug ermöglichen.

Dieser Effekt sei anhand der folgenden Vergleichsversuche verdeutlicht.

Es wurden radioaktivitätsfreie Glimmstarter 1 gemäß Figur 1 hergestellt, bei der die Starterhülsen 4 aus transparentem Makrolon hergestellt sind, das 3 % Speicherleuchtstoff 5 mit oben genannter Emissionsbande enthält. Als Vergleichsproben wurden identisch aufgebaute Glimmstarter verwendet, deren Starterhülse 4 allerdings keinen Speicherleuchtstoff enthält. Bei den getesteten Glimmstartern ist eine Elektrode aus Thermobimetall hergestellt und die Gegenelektrode mit dem Cer-Mischmetall-Plättchen versehen.

Figur 2 zeigt ein Diagramm, in dem das Zündverhalten der getesteten Glimmstarter dargestellt ist.

Die mit 1 bezeichnete Kurve zeigt das Zündverhalten der ohne Speicherleuchtstoff ausgeführten radioaktivitätsfreien Glimmstarter. Demgemäss haben diese einen erheblichen Zündverzug, wobei auch nach 25 Sek. erst 25% der getesteten Glimmstarter gezündet hatten.

Kurve 2 zeigt das Zündverhalten von Standard-Glimmstartern mit radioaktiven Zusatzstoffen.

Die Kurven 3, 4, 5 zeigen das Zündverhalten der erfindungsgemäßen Glimmzünder nach 4 Std. Dunkellagerung (Kurve 3), 17 Std. Dunkellagerung (Kurve 4) und 64 Std. Dunkellagerung (Kurve 5). Demgemäss zeigen die Glimmstarter 1 selbst nach einer Dunkellagerung von 17 Std. noch ein wesentlich besseres Zündverhalten als die herkömmlichen Standard-Glimmstarter mit radioaktiven Zusatzstoffen. Nach einer Dunkellagerung von 64 Std. liegt der Zündverzug der erfindungsgemäßen Glimmstarter etwa in dem Bereich, den herkömmliche Glimmstarter zeigen. D.h., auch nach einem Wochenende in Dunkelheit zünden die radioaktivitätsfreien Glimmstarter nicht schlechter als die herkömmlichen Standard-Starter.

Weitere Vergleichsversuche zeigten, dass es für die Verringerung des Zündverzuges wichtig ist, die Elektroden mit einem Material zu versehen, dessen Grenzwellenlänge innerhalb des Emissionsspektrums des Speicherleuchtstoffes liegt. Wurde der Speicherleuchtstoff mit Emission im Wellenlängenbereich zwischen 390 bis 530 nm bei radioaktivitätsfreien Glimmzündern eingesetzt, deren Kontakte aus je zwei Thermobimetallen ohne zusätzliche Aufbringung von Materialien mit hoher Grenzwellenlänge für Photoemission bestanden, so konnte keine Verbesserung des Zündverzuges gegenüber den radioaktivitätsfreien Vergleichsproben ohne Speicherleuchtstoff-Hülsen festgestellt werden. Dies ist damit zu begründen, dass das Material der unbeschichteten Elektroden (Fe, Ni, Mn und Cr) eine wesentlich höhere Austrittsarbeit für Elektronen und eine Grenzwellenlänge aufweisen, die bei kürzeren Wellenlängen als das Emissionsspektrum des Speicherleuchtstoffes liegt, so dass kein Photoeffekt zur Auslösung einer Elektronenlawine erzielbar ist.

Figur 3 zeigt die schematische Darstellung einer Kompaktleuchtstofflampe 16 in einer Schnittdarstellung. Die Kompaktleuchtstofflampe besteht aus einem Entladungsgefäß 17 mit einer Leuchtstoffschicht 18, welches in einem Sockel 19 befestigt ist, der üblicherweise aus zwei Kunststoffteilen zusammengefügt wird, und an welchem sich auch Kontaktstifte 20 zur elektrischen Kontaktierung der im Entladungsgefäß eingequetschten Wendelelektroden 21 befinden. Im Sockel befinden sich ein erfindungsgemäßer Glimmzünder 2, der in Reihe zu den Elektroden der Kompaktleuchtstofflampe 16 geschaltet ist, und ein parallel zum Glimmzünder 2 geschalteter Funkentstörkondensator 3.

Im vorliegenden Ausführungsbeispiel ist der Glimmzünder 2 mit einer Speicherleuchtstoff-Beschichtung 5 auf der Außenseite des Glimmzünder-Glaskolbens 6 versehen. Eine Glimmzünderelektrode besteht aus einem Thermobimetall, die andere Elektrode besteht aus einem Draht aus einer Ni/Fe/Cr-Legierung, die im Bereich des geringsten Elektrodenabstands mit einer dünnen Lanthan-Beschichtung versehen ist.

Analog zum oben erläuterten Ausführungsbeispiel eines erfindungsgemäßen Glimmstarters 1 verursacht auch im Fall eines KLL-Glimmzünders 2 die vom Speicherleuchtstoff 5 im aufgeladenen Zustand emittierte elektromagnetische Strahlung die Emission von Photoelektronen an der beschichteten Glimmzünder-Elektrode, wodurch die Zündung der Glimmentladung im Glimmzünder 2 bei Dunkelheit erleichtert wird. Die Aufladung des Speicherleuchtstoffs 5 erfolgt während des Betriebs der Lampe durch die am unteren Ende des Entladungsgefäßes 17 austretende Strahlung, sowie durch Fremdlicht, das über die Glaswand des Entladungsgefäßes ins Innere des Lampensockels 19 gelangt.

Die Grenzwellenlänge für Photoemission von Lanthan liegt bei 375 nm und somit etwas unterhalb der kurzwelligen Grenze des Emissionsspektrums des Speicherleuchtstoffs (390 nm). Bei Aufbringung von Lanthan in Form von Beschichtungen treten jedoch Grenzflächeneffekte zwischen Lanthan und dem Grundmaterial auf, die die Grenzwellenlänge zu längeren Wellenlängen verschieben. Bspw. hat Lanthan als Beschichtung auf Wolfram die Grenzwellenlänge 446 nm. Die Wirkung des Speicherleuchtstoffs 5 auf die Zündung von KLL-Glimmzündern ist auf diesen Effekt zurückzuführen.

Dies wurde auch durch Zündverzugs-Messungen an radioaktivitätsfreien KLL-Glimmzündern ohne Lanthan-Beschichtung der Elektrode nachgewiesen: Diese Glimmzünder mit einer Speicherleuchtstoff-Beschichtung wiesen im Vergleich zu Mustern ohne Speicherleuchtstoff keine Verringerung des Zündverzugs auf.

Figur 4 zeigt einen Vergleich zwischen dem Zündverzug von einer Anzahl radioaktivitätsfreier KLL-Glimmzünder ohne Speicherleuchtstoff (Kurve 1) und dem Zündverzug von einer Anzahl erfindungsgemäßer radioaktivitätsfreier KLL-Glimmzünder 2 mit Speicherleuchtstoffbeschichtung 5 (Kurven 2, 3). In Kurve 2 ist das Ergebnis einer Messung nach 18h Dunkellagerung dargestellt, Kurve 3 zeigt den Zündverzug nach 64h Dunkellagerung. Es ist deutlich zu erkennen, dass das Zündverhalten der erfindungsgemäßen KLL-Glimmzünder 2 auch nach einem Wochenende in Dunkelheit gegenüber dem von radioaktivitätsfreien KLL-Glimmzündern ohne Speicherleuchtstoff erheblich verbessert wird.

Offenbart ist ein Verfahren zur Verringerung des Zündverzugs radioaktivitätsfreier Glimmzünder, bei dem ein Speicherleuchtstoff verwendet wird, der mittels Tages- oder Kunstlicht aufladbar ist und der bei Dunkelheit Licht emittiert, das seinerseits die Bildung von freien Ladungsträgern innerhalb des Glimmzünders unterstützt.

Es ist dem Fachmann offensichtlich, dass es bei der Realisierung der zu schützenden Idee sehr viele Variationsmöglichkeiten gibt und dass die Erfindung nicht auf die in den Ausführungsbeispielen gezeigten Realisierungsmöglichkeiten beschränkt ist.

### Bezugszeichenliste:

- 1: Glimmstarter
- 2: Glimmzünder
- 3: Funkentstörkondensator
- 4: Starterhülse
- 5: Speicherleuchtstoff
- 6: Kolben
- 7: Innenraum
- 8: Pumpstängel
- 9: Thermobimetall-Elektrode
- 10: Elektrode
- 11: Quetschung
- 12: Tellerfuß
- 13: Kontaktstifte
- 14: Bodenplatte
- 15: Cer-Mischmetall-Plättchen
- 16: Kompaktleuchtstofflampe
- 17: Entladungsgefäß
- 18: Leuchtstoffschicht
- 19: Lampensockel
- 20: KLL-Kontaktstifte
- 21: Wendelelektroden

## Patentansprüche

1. Kompaktleuchtstofflampe (16) mit einem Glimmzünder (2), der einen mit Füllgas gefüllten Glaskolben (6) aufweist, in den zwei Elektroden (9, 10) aufgenommen sind, von denen zumindest eine aus Thermobimetall gefertigt ist, und mit einer Einrichtung zur Erzeugung von Photoelektronen während des Zündvorganges des Glimmzünders, wobei die Einrichtung zur Erzeugung von Photoelektronen einen durch Tages- und/oder Kunstlicht aufladbaren Speicherleuchtstoff (5) beinhaltet, **dadurch gekennzeichnet, dass** ein den Glimmzünder umgebendes Lampenteil der Kompaktleuchtstofflampe den Speicherleuchtstoff (5) trägt.

2. Kompaktleuchtstofflampe (16) nach Anspruch 1, **dadurch gekennzeichnet, dass** im Glimmzünder (2) ein Material oder eine Materialkombination zur Erzeugung von Photoelektronen vorhanden ist, dessen oder deren Grenzwellenlänge zur Erzeugung von Photoelektronen oberhalb von Teilen des Emissionsspektrums des Speicherleuchtstoffs (5) liegt.

3. Kompaktleuchtstofflampe (16) nach Anspruch 2, **dadurch gekennzeichnet, dass** der Speicherleuchtstoff (5) Licht im Wellenbereich zwischen der Transmissionsgrenze des Kolbenglases des Glimmzünders (2) und der langweiligsten Photoemissionsgrenze des Materials oder der Materialkombination zur Erzeugung von Photoelektronen liegt.

4. Kompaktleuchtstofflampe (16) nach Anspruch 2, **dadurch gekennzeichnet, dass** das Material oder die Materialkombination ein Cer-Mischmetall-Plättchen (15) ist, das an einer Elektrode (9, 10) angebracht ist.

5. Kompaktleuchtstofflampe (16) nach Patentanspruch 2, **dadurch gekennzeichnet, dass** das Material oder die Materialkombination eine Lanthan-Beschichtung auf einem eigenen Trägermaterial ist.

6. Kompaktieuchtstofflampe (16) nach Patentanspruch 5, **dadurch gekennzeichnet, dass** das Trägermaterial für die Lanthan-Beschichtung aus einer Nickel-Eisen-Chrom-Legierung besteht.

7. Kompaktleuchtstoiflampe (16) nach Patentanspruch 1, **dadurch gekennzeichnet, dass** die Kompaktleuchtstofflampe einen Sockel (19) aufweist, der den Speicherieuchtstoff (5) trägt.

8. Kompaktleuchtstofflampe (16) nach Patentanspruch 7, **dadurch gekennzeichnet, dass** der Speicherleuchtstoff (5) dem Kunststoff des Lampensockels beigefügt ist.

9. Kompaktleuchtstofflampe (16) nach Patentanspruch 1, **dadurch gekennzeichnet, dass** die Kompaktleuchtstofflampe ein Entladungsgefäß (19) aufweist, das den Speicherleuchtstoff (5) trägt.

10. Kompaktleuchtstofflampe (16) nach Patentanspruch 1, **dadurch gekennzeichnet, dass**, die Kompaktleuchtstofflampe einen Entstörkondensator (3) beinhaltet, der den Speicherleuchtstoff (5) trägt.

11. Kompaktleuchtstofflampe (16) nach Patentanspruch 1, **dadurch gekennzeichnet, dass** ein zusätzlicher Träger für den Speicherleuchtstoff (5) in räumlicher Nähe zum Glimmzünder (2) eingebracht ist.

## Claims

1. Compact fluorescent lamp (16) with a glow starter (2), which has a glass bulb (6) filled with fill gas, in which glass bulb two electrodes (9, 10) are accommodated, of which at least one is manufactured from a bimetallic strip, and with a device for generating photoelectrons during the starting process of the glow starter, the device for generating photoelectrons containing a storage phosphor (5), which can be charged by daylight and/or artificial light, **characterized in that** a lamp part of the compact fluorescent lamp which surrounds the glow starter bears the storage phosphor (5).

2. Compact fluorescent lamp (16) according to Claim 1, **characterized in that**, in the glow starter (2), a material or a combination of materials for generating photoelectrons is provided, which material or combination of materials has a cutoff wavelength for the generation of photoelectrons which is above parts of the emission spectrum of the storage phosphor (5).

3. Compact fluorescent lamp (16) according to Claim 2, **characterized in that** the storage phosphor (5) emits light within the wavelength range between the transmission cutoff of the bulb glass of the glow starter (2) and the photoemission cutoff with the longest wavelength of the material or the combination of materials for generating photoelectrons.

4. Compact fluorescent lamp (16) according to Claim 2, **characterized in that** the material or the combination of materials is a cerium/mixed metal plate (15), which is fitted on an electrode (9, 10).

5. Compact fluorescent lamp (16) according to Patent Claim 2, **characterized in that** the material or the combination of materials is a lanthanum coating on a dedicated substrate material.

6. Compact fluorescent lamp (16) according to Patent Claim 5, **characterized in that** the substrate material for the lanthanum coating consists of a nickel/iron/chromium alloy.

7. Compact fluorescent lamp (16) according to Patent Claim 1, **characterized in that** the compact fluorescent lamp has a base (19), which bears the storage phosphor (5).

8. Compact fluorescent lamp (16) according to Patent Claim 7, **characterized in that** the storage phosphor (5) is added to the polymer of the lamp base.

9. Compact fluorescent lamp (16) according to Patent Claim 1, **characterized in that** the compact fluorescent lamp has a discharge vessel (19), which bears the storage phosphor (5).

10. Compact fluorescent lamp (16) according to Patent Claim 1, **characterized in that** the compact fluorescent lamp contains an interference suppression capacitor (3), which bears the storage phosphor (5).

11. Compact fluorescent lamp (16) according to Patent Claim 1, **characterized in that** an additional substrate for the storage phosphor (5) is introduced in the physical vicinity of the glow starter (2).

## Revendications

1. Lampe ( 16 ) fluorescente compacte ayant un amorceur ( 2 ) à décharge luminescente, qui comporte une ampoule ( 6 ) en verre, qui est remplie d'un gaz de remplissage et dans laquelle sont reçues deux électrodes ( 9, 10 ), dont l'une au moins est fabriquée en un bilame thermique, et comprenant un dispositif de production de photoélectrons pendant l'opération d'amorçage de l'amorceur à décharge luminescente, le dispositif de production de photoélectrons comportant une substance ( 5 ) luminescente d'accumulation pouvant être chargée par la lumière du jour et/ou par de la lumière artificielle, **caractérisée en ce qu'**une partie de la lampe fluorescente compacte, qui entoure l'amorceur à décharge luminescente, porte la substance ( 5 ) luminescente d'accumulation.

2. Lampe ( 16 ) fluorescente compacte suivant la revendication 1, **caractérisée en ce que**, dans l'amorceur ( 2 ) à décharge luminescente, il y a une matière ou une combinaison de matières pour la production de photoélectrons, dont les longueurs d'onde limites sont, pour la production de photoélectrons, au-dessus de parties du spectre d'émission de la substance ( 5 ) luminescente d'accumulation.

3. Lampe ( 16 ) fluorescente compacte suivant la revendication 2, **caractérisée en ce que** la substance ( 5 ) luminescente d'accumulation est en longueur d'onde entre la limite de transmission du verre de l'ampoule de l'amorceur ( 2 ) à décharge luminescente et la limite de photoémission de la plus grande longueur d'onde de la matière ou de la combinaison de matières pour la production de photoélectrons.

4. Lampe ( 16 ) fluorescente compacte suivant la revendication 2, **caractérisée en ce que** la matière ou la combinaison de matières est une plaquette ( 15 ) en cer-mischmetall, qui est appliquée à une électrode ( 9, 10 ).

5. Lampe ( 16 ) fluorescente compacte suivant la revendication 2, **caractérisée en ce que** la matière ou la combinaison de matières est un revêtement de lanthane sur un matériau support propre.

6. Lampe ( 16 ) fluorescente compacte suivant la revendication 5, **caractérisée en ce que** le matériau de support du revêtement de lanthane est en un alliage de nickel, de fer et de chrome.

7. Lampe ( 16 ) fluorescente compacte suivant la revendication 1, **caractérisée en ce que** la lampe fluorescente compacte a un culot ( 19 ), qui porte la substance ( 5 ) luminescente d'accumulation.

8. Lampe ( 16 ) fluorescente compacte suivant la revendication 7, **caractérisée en ce que** la substance ( 5 ) luminescente d'accumulation est ajoutée à la matière plastique du culot de la lampe.

9. Lampe ( 16 ) fluorescente compacte suivant la revendication 1, **caractérisée en ce que** la lampe fluorescente compacte a une enceinte ( 19 ) de décharge, qui porte la substance ( 5 ) luminescente d'accumulation.

10. Lampe ( 16 ) fluorescente compacte suivant la revendication 1, **caractérisée en ce que** la lampe fluorescente compacte comporte un condensateur ( 3 ) antiparasite, qui porte la substance ( 5 ) luminescente d'accumulation.

11. Lampe ( 16 ) fluorescente compacte suivant la revendication 1, **caractérisée en ce qu'**un support supplémentaire de la substance ( 5 ) luminescente d'accumulation est à proximité immédiate de l'amorceur à décharge luminescente.
